# FASCICULE DE BREVET EUROPEEN

(11) **EP 3 173 684 B1**
(45) Date de publication et mention de la délivrance du brevet: **19.07.2023**
(21) Numéro de dépôt: 16200007.9
(22) Date de dépôt: 22.11.2016
(51) Int. Cl.: F21S 41/25, F21S 41/16, F21S 41/176, F21S 45/43, F21S 45/49, F21V 29/67, F21Y 115/30

(54) **MODULE D'ÉCLAIRAGE DE PROJECTEUR DE VÉHICULE AUTOMOBILE ET PROJECTEUR ASSOCIÉ**
BELEUCHTUNGSMODUL FÜR KRAFTFAHRZEUGSCHEINWERFER, UND ENTSPRECHENDER SCHEINWERFER
LIGHTING MODULE OF A MOTOR VEHICLE HEADLIGHT AND ASSOCIATED HEADLIGHT

(30) Priorité: 27.11.2015 FR 1561525
(43) Date de publication de la demande: 31.05.2017
(73) Titulaire: VALEO VISION, 93012 Bobigny Cedex (FR)
(72) Inventeur: SOMMERSCHUH, Stephan, 75013 Paris (FR)
(74) Mandataire: Valeo Visibility

(56) Documents cités:
- EP-A1- 2 138 759
- EP-A1- 2 623 851
- DE-A1-102010 028 949
- FR-A1- 2 946 730
- US-A1- 2011 280 033

## Description

La présente invention concerne un module d'éclairage de projecteur de véhicule automobile, du type comprenant : au moins une première source lumineuse ; un dispositif de conversion de longueur d'onde de la lumière émise par ladite première source lumineuse ; et un ventilateur apte à générer un débit d'air.

Il est connu de prévoir, à l'avant d'un véhicule automobile, des projecteurs aptes à former des faisceaux lumineux pour remplir différentes fonctions d'éclairage, par exemple de type « feux de route » ou « feux de croisement ».

Des dispositifs de feux, dits adaptatifs, permettent d'ajuster l'intensité, les dimensions et/ou la direction des faisceaux selon les conditions de circulation, afin de remplir ces différentes fonctions.

Chaque projecteur comporte en général plusieurs modules d'éclairage qui permettent de former un faisceau lumineux du projecteur. Les modules peuvent être allumés ou éteints indépendamment les uns des autres pour faire varier en temps réel les caractéristiques du faisceau.

On entend par module d'éclairage un ensemble contenant au moins une source lumineuse et un système optique de projection ou de réflexion.

Le document US 2011 280033 A1 décrit un module lumineux comportant plusieurs sources de lumière dont la lumière est guidée vers un dispositif de conversion de longueur d'onde, ce dernier étant refroidi par de l'air envoyé par un ventilateur dans un conduit d'air.

Des modules d'éclairage, tels que décrits dans le document EP2690352 au nom de la Demanderesse, comprennent notamment des dispositifs lumineux comportant des sources lumineuses de type diodes laser, émettant en lumière bleue, ainsi qu'un dispositif apte à convertir le rayonnement laser en un faisceau de lumière blanche. Un tel dispositif de conversion est par exemple constitué d'éléments de luminophore.

Les sources lumineuses et le dispositif de conversion générant une chaleur importante en fonctionnement, il est nécessaire de les refroidir. Il est notamment connu d'équiper les modules d'éclairage de ventilateurs qui génèrent un flux d'air apte à refroidir par convection les éléments chauffants.

La présence d'un ventilateur pour chacun des éléments précités permet un refroidissement optimal. Cette solution est cependant coûteuse.

La présente invention a pour but de proposer une amélioration des modules d'éclairage existants, en optimisant notamment l'efficacité du refroidissement des différents éléments émettant de la chaleur.

A cet effet, la présente invention, telle que définie dans la revendication 1, se rapporte à un module d'éclairage du type précité, comportant au moins un premier et un deuxième conduits d'air distincts, le ventilateur étant placé en entrée de chacun desdits premier et deuxième conduits d'air de sorte à répartir le débit d'air entre lesdits conduits, la première source lumineuse et le dispositif de conversion de longueur d'onde étant respectivement disposés en sortie du premier et du deuxième conduits d'air.

Suivant d'autres aspects avantageux de l'invention, le module d'éclairage comporte l'une ou plusieurs des caractéristiques suivantes, prises isolément ou suivant toutes les combinaisons techniquement possibles :
- le module d'éclairage comporte au moins une deuxième source lumineuse, le dispositif de conversion étant apte à recevoir la lumière émise par ladite deuxième source lumineuse, ledit module d'éclairage comportant au moins un troisième conduit d'air distinct des premier et deuxième conduits d'air, le ventilateur étant placé en entrée dudit troisième conduit d'air de sorte à répartir le débit d'air entre lesdits conduits, la deuxième source lumineuse étant disposée en sortie dudit troisième conduit d'air ;
- les conduits d'air sont configurés de sorte à diriger sur le dispositif de conversion de longueur d'onde une fraction comprise entre 10% et 40%, préférentiellement entre 15% et 25%, du débit d'air généré par le ventilateur ;
- au moins la première source lumineuse est au contact d'un radiateur apte à échanger de la chaleur avec un flux d'air, ledit radiateur étant disposé dans le conduit d'air correspondant à ladite source lumineuse ;
- au moins la première source lumineuse est une source lumineuse à semi-conducteurs, de préférence une diode laser, émettant un rayonnement dont la longueur d'onde est préférentiellement comprise entre 400 nm et 500 nm ;
- le dispositif de conversion de longueur d'onde comporte une plaque réfléchissante au rayonnement laser et une couche de luminophore recouvrant ladite plaque ;
- le module d'éclairage comporte en outre au moins un dispositif réflecteur apte à dévier la lumière émise par au moins la première source lumineuse et à renvoyer ladite lumière sur le dispositif de conversion de longueur d'onde ;
- le module d'éclairage comporte en outre un système optique d'imagerie apte à projeter la lumière réémise par le dispositif de conversion de longueur d'onde.

L'invention se rapporte en outre à un projecteur de véhicule automobile, comprenant au moins un module d'éclairage tel que décrit ci-dessus.

L'invention sera mieux comprise à la lecture de la description qui va suivre, donnée uniquement à titre d'exemple non limitatif et faite en se référant aux dessins sur lesquels :
- la figure 1 est une vue en coupe d'un module d'éclairage selon un mode de réalisation de l'invention ;
- la figure 2 est une vue en perspective éclatée d'éléments du module d'éclairage de la figure 1 ; et
- la figure 3 est une vue de dos d'un élément du module d'éclairage de la figure 1.

La figure 1 représente en coupe un module d'éclairage 10 selon un mode de réalisation de l'invention.

Le module d'éclairage 10 est destiné à être incorporé dans un projecteur de véhicule automobile, ledit projecteur comprenant éventuellement un ou plusieurs autres modules d'éclairage.

Le module d'éclairage 10 comporte un premier 12 et un second 14 dispositifs lumineux, un dispositif 16 de conversion de longueur d'onde et un système optique 18 d'imagerie.

Le module 10 comporte en outre un ventilateur 20, apte à générer un débit d'air.

Le module 10 comporte en outre un support 22 auquel sont fixés les premier 12 et second 14 dispositifs lumineux, le dispositif de conversion 16, le système optique 18 et le ventilateur 20.

On considère une base orthonormée (X, Y, Z) représentée aux figures 1, 2 et 3. Les axes horizontaux X et Y sont respectivement parallèle et perpendiculaire à un axe optique 23 du système optique 18 ; l'axe Z est vertical.

Dans l'exemple de la figure 1, les premier 12 et second 14 dispositifs lumineux sont sensiblement identiques et correspondent à la même description ci-dessous.

Les dispositifs lumineux 12, 14 comportent chacun une source lumineuse 24 disposée selon un axe d'émission sensiblement parallèle à X. Préférentiellement, la source lumineuse 24 est une source lumineuse à semi-conducteurs, plus préférentiellement une diode laser. Dans l'exemple de la figure 1, la source lumineuse 24 de chacun des dispositifs lumineux 12, 14 est une diode laser.

La diode laser 24 émet par exemple un faisceau visible dont la longueur d'onde est comprise entre 400 nm et 500 nm, de préférence comprise entre 440 nm et 470 nm.

Les dispositifs lumineux 12, 14 comportent en outre chacun un dispositif optique apte à concentrer le faisceau émis par la diode laser 24.

Les dispositifs lumineux 12, 14 comportent en outre chacun un réflecteur 26 apte à envoyer vers le dispositif de conversion 16 un rayon lumineux émis par la diode laser 24 et concentré par le dispositif optique. De préférence, le réflecteur 26 est mobile selon une ou deux directions, de sorte à former un système de balayage. Dans l'exemple de la figure 1, le réflecteur 26 est formé de plusieurs miroirs mobiles de manière indépendante. Le déplacement des miroirs du réflecteur est notamment contrôlé par une carte électronique 28.

Les dispositifs lumineux 12, 14 comportent en outre chacun une enveloppe 30, renfermant la diode 24, le dispositif optique et le réflecteur 26 ; et un échangeur de chaleur 32, assemblé à la diode 24. L'échangeur de chaleur 32 est préférentiellement un radiateur à ailettes réalisé dans un matériau à bonne conductivité thermique tel que l'aluminium.

L'enveloppe 30 comporte un orifice latéral 34 permettant la sortie du rayon lumineux émis par la diode 24 et dévié par le réflecteur 26, vers le dispositif 16 de conversion de longueur d'onde.

Le dispositif 16 de conversion de longueur d'onde est par exemple formé d'une plaque 36 d'un substrat réfléchissant pour le rayonnement laser, sur lequel est déposée une couche continue et homogène 38 de luminophore. La plaque 36 est par exemple réalisée en aluminium.

La couche 38 de luminophore est disposée dans un plan (Y, Z). Les premier 12 et second 14 dispositifs lumineux sont respectivement disposés au-dessus et au-dessous, selon Z, de ladite couche 38.

Le plan (Y, Z) de la couche 38 est proche d'un plan focal du système optique 18. Ledit système optique 18 comprend par exemple une ou plusieurs lentilles 40.

Dans l'exemple de la figure 1, le support 22 du module d'éclairage 10 comporte deux éléments distincts, plus précisément une platine 42 et un boîtier 44. La platine 42, le boîtier 44 et le dispositif 16 de conversion de longueur d'onde sont représentés en perspective éclatée à la figure 2. Le boîtier 44 est représenté de dos à la figure 3.

La platine 42 et le boîtier 44 sont assemblés l'un à l'autre, par exemple par vissage. La plaque 36 du dispositif 16 est maintenue entre la platine 42 et le boîtier 44 selon l'axe 23, la couche 38 de luminophore étant orientée vers la platine 42.

La platine 42 a une forme sensiblement parallélépipédique avec des parois respectivement disposées selon des plans (X, Y), (X, Z) et (Y, Z).

La platine 42 comporte notamment une ouverture avant 48 et une ouverture arrière 50, respectivement ménagées dans chacune des deux parois disposées selon (Y, Z). La platine 42 est assemblée au système optique 18 au niveau de l'ouverture avant 48. La platine 42 est en outre assemblée à la plaque 36 du dispositif 16 de conversion de longueur d'onde, au niveau de l'ouverture arrière 50.

La platine 42 comporte également une ouverture supérieure 52 et une ouverture inférieure 54, respectivement ménagées dans chacune des deux parois disposées selon (X, Y). La platine 42 est assemblée à chacun des premier 12 et second 14 dispositifs lumineux, au niveau respectivement de l'ouverture supérieure 52 et de l'ouverture inférieure 54. Chacune des ouvertures supérieure 52 et inférieure 54 est disposée en vis-à-vis de l'orifice latéral 34 de l'enveloppe 30 du dispositif lumineux 12, 14.

Le boîtier 44 a également une forme sensiblement parallélépipédique. Le boîtier 44 comporte notamment un fond 60, disposé selon (Y, Z), et des parois externes latérales respectivement disposées selon (X, Y) et (X, Z).

Par ailleurs, le boîtier 44 comporte deux parois internes 62, 64, disposées de part et d'autre d'un plan de symétrie (X, Y) dudit boîtier, ledit plan de symétrie passant par l'axe optique 23. Les parois internes 62, 64 s'appuient sur les parois externes latérales disposées selon (X, Z) du boîtier 44.

Les parois internes 62, 64 divisent l'intérieur du boîtier 44 en trois conduits distincts 66, 68 et 70, isolés les uns des autres et contigus selon Z. En particulier, le boîtier 44 comporte un conduit central 68 et deux conduits latéraux 66 et 70.

Le fond 60 du boîtier 44 comporte trois ouvertures 72, 74 et 76, contiguës selon Z. Chacune desdites ouvertures forme une entrée d'un conduit, respectivement 66, 68 et 70. Le ventilateur 20 est assemblé au fond 60 de sorte à recouvrir les ouvertures 72, 74 et 76. Ainsi, un débit d'air généré par le ventilateur 20 est réparti entre les trois conduits distincts 66, 68 et 70.

Le radiateur 32 de chacun des dispositifs lumineux 12, 14 est disposé à l'intérieur du boîtier 44, dans l'un des deux conduits latéraux 66 et 70. Ainsi, un flux d'air traversant chaque conduit latéral est apte à refroidir une diode 24 par l'intermédiaire du radiateur 32 correspondant.

La plaque 36 du dispositif de conversion 16 de conversion de longueur d'onde est disposée en sortie du conduit central 68, au contact des bords des parois internes 62, 64, opposés à l'ouverture 74. De préférence, le boîtier 44 comporte des trous 80 à proximité de la plaque 36, pour former une sortie d'air du conduit central 68.

Ainsi, un flux d'air traversant ledit conduit central 68 est apte à refroidir la plaque 36.

De préférence, la position des parois internes 62, 64 est configurée de sorte à diriger sur la plaque 36 du dispositif de conversion 16 une fraction comprise entre 10% et 40%, préférentiellement entre 15% et 25%, du débit d'air généré par le ventilateur 20. Chaque radiateur 32 reçoit donc entre 30% et 45% dudit débit d'air.

Un procédé de fonctionnement du module d'éclairage 10 va maintenant être décrit. Lorsque chacune des diodes 24 est alimentée en électricité, elle émet un rayonnement laser qui est envoyé vers le dispositif de conversion 16 par le réflecteur 26 qui forme un système de balayage. Plusieurs points de la couche 38 de luminophore reçoivent donc successivement le rayonnement laser d'une des diodes 24.

De manière connue, chaque point de la couche 38, recevant le rayonnement laser « bleu » monochromatique et cohérent, réémet une lumière considérée comme « blanche », c'est-à-dire comportant une pluralité de longueurs d'onde comprise entre 400 nm et 800 nm environ.

Le système optique 18 d'imagerie forme alors à l'infini une image des points lumineux de la couche 38 de luminophore, sous forme d'un faisceau lumineux apte à éclairer la route à l'avant d'un véhicule.

Le procédé de conversion de longueur d'onde provoque un échauffement de la plaque 36 du dispositif de conversion 16. Par ailleurs, la chaleur diffusée par chaque diode 24 est dissipée dans le radiateur 32 correspondant.

Le ventilateur 20 génère un débit d'air réparti en trois flux distincts dans chacun des conduits 66, 68 et 70. Chacun desdits flux d'air refroidit la plaque 36 ou l'un des radiateurs 32, évitant une surchauffe du module 10.

La forme du boîtier 44 permet la formation en parallèle de trois flux d'air distincts à partir d'un unique ventilateur 20. Il est ainsi possible de moduler la quantité d'air dirigée sur chacun des éléments du module 10 susceptible de s'échauffer en cours de fonctionnement.

## Revendications

1. - Module d'éclairage (10) de projecteur de véhicule automobile, comprenant :
- au moins une première source lumineuse (24), et éventuellement une deuxième source lumineuse (24) ;
- un dispositif (16) de conversion de longueur d'onde de la lumière émise par ladite première source lumineuse (24), le dispositif de conversion étant éventuellement apte à recevoir la lumière émise par ladite éventuelle deuxième source lumineuse (24) ; et
- un ventilateur (20) apte à générer un débit d'air ;
le module d'éclairage étant **caractérisé en ce qu'**il comporte au moins un premier (66) et un deuxième (68) conduits d'air distincts, le ventilateur étant placé en entrée (72, 74) de chacun desdits premier et deuxième conduits d'air de sorte à répartir le débit d'air entre lesdits conduits, la première source lumineuse et le dispositif de conversion de longueur d'onde étant respectivement disposés en sortie du premier et du deuxième conduits d'air
et **en ce qu'**il comprend un support (22) auquel sont fixés le ventilateur, le dispositif de conversion de longueur d'onde, la première et éventuellement la deuxième source lumineuse (24), ledit support comprenant une ou des parois internes (62, 64) définissant les conduits d'air (66, 68).

2. - Module d'éclairage selon la revendication 1, comportant au moins une deuxième source lumineuse (24), le dispositif de conversion étant apte à recevoir la lumière émise par ladite deuxième source lumineuse,
ledit module d'éclairage comportant au moins un troisième conduit d'air (70) distinct des premier (66) et deuxième (68) conduits d'air, le ventilateur (20) étant placé en entrée (76) dudit troisième conduit d'air (70) de sorte à répartir le débit d'air entre lesdits conduits (66, 68, 70), la deuxième source lumineuse (24) étant disposée en sortie dudit troisième conduit d'air (70).

3. - Module d'éclairage selon l'une des revendications précédentes, dans lequel les conduits d'air (66, 68, 70) sont configurés de sorte à diriger sur le dispositif (16) de conversion de longueur d'onde une fraction comprise entre 10% et 40%, préférentiellement entre 15% et 25%, du débit d'air généré par le ventilateur.

4. - Module d'éclairage selon l'une des revendications précédentes, dans lequel au moins la première source lumineuse (24) est au contact d'un radiateur (32) apte à échanger de la chaleur avec un flux d'air, ledit radiateur étant disposé dans le conduit d'air (66) correspondant à ladite source lumineuse.

5. - Module d'éclairage selon l'une des revendications précédentes, dans lequel au moins la première source lumineuse (24) est une source lumineuse à semi-conducteurs, de préférence une diode laser, émettant un rayonnement dont la longueur d'onde est préférentiellement comprise entre 400 nm et 500 nm.

6. - Module d'éclairage selon l'une des revendications précédentes, dans lequel le dispositif (16) de conversion de longueur d'onde comporte une plaque (36) réfléchissante au rayonnement laser et une couche (38) de luminophore recouvrant ladite plaque (36).

7. - Module d'éclairage selon l'une des revendications précédentes, comprenant en outre au moins un dispositif réflecteur (26) apte à dévier la lumière émise par au moins la première source lumineuse et à renvoyer ladite lumière sur le dispositif (16) de conversion de longueur d'onde.

8. - Module d'éclairage selon l'une des revendications précédentes, comprenant en outre un système optique d'imagerie (18) apte à projeter la lumière réémise par le dispositif (16) de conversion de longueur d'onde.

9. - Projecteur de véhicule automobile, comprenant au moins un module d'éclairage (10) selon l'une des revendications précédentes.

## Patentansprüche

1. Beleuchtungsmodul (10) eines Kraftfahrzeugscheinwerfers, das Folgendes beinhaltet:
- mindestens eine erste Lichtquelle (24) und eventuell eine zweite Lichtquelle (24);
- eine Vorrichtung (16) zur Umwandlung der Wellenlänge des durch die erste Lichtquelle (24) emittierten Lichts, wobei die Umwandlungsvorrichtung eventuell dazu fähig ist, das durch die eventuelle zweite Lichtquelle (24) emittierte Licht zu empfangen; und
- einen Ventilator (20), der dazu fähig ist, eine Luftmenge zu erzeugen;
wobei das Beleuchtungsmodul **dadurch gekennzeichnet ist, dass** es mindestens einen ersten (66) und einen zweiten (68) Luftkanal, die voneinander getrennt sind, beinhaltet, wobei der Ventilator am Eintritt (72, 74) von jedem von dem ersten und dem zweiten Luftkanal platziert ist, um die Luftmenge zwischen den Kanälen aufzuteilen, wobei die erste Lichtquelle und die Wellenlängenumwandlungsvorrichtung jeweils am Austritt des ersten und des zweiten Luftkanals angeordnet sind, und dass es einen Träger (22) beinhaltet, an dem der Ventilator, die Wellenlängenumwandlungsvorrichtung, die erste und eventuell die zweite Lichtquelle (24) befestigt sind, wobei der Träger eine oder mehrere Innenwände (62, 64) beinhaltet, die die Luftkanäle (66, 68) definieren.

2. Beleuchtungsmodul nach Anspruch 1, das mindestens eine zweite Lichtquelle (24) umfasst, wobei die Umwandlungsvorrichtung dazu fähig ist, das durch die zweite Lichtquelle emittierte Licht zu empfangen,
wobei das Beleuchtungsmodul mindestens einen dritten Luftkanal (70) umfasst, der von dem ersten (66) und dem zweiten (68) Luftkanal getrennt ist, wobei der Ventilator (20) am Eintritt (76) des dritten Luftkanals (70) platziert ist, um die Luftmenge zwischen den Kanälen (66, 68, 70) aufzuteilen, wobei die zweite Lichtquelle (24) am Austritt des dritten Luftkanals (70) angeordnet ist.

3. Beleuchtungsmodul nach einem der vorhergehenden Ansprüche, wobei die Luftkanäle (66, 68, 70) so konfiguriert sind, dass sie einen Anteil der durch den Ventilator erzeugten Luftmenge, der zwischen 10 % und 40 %, vorzugsweise zwischen 15 % und 25 %, beträgt, zu der Wellenlängenumwandlungsvorrichtung (16) leiten.

4. Beleuchtungsmodul nach einem der vorhergehenden Ansprüche, wobei mindestens die erste Lichtquelle (24) mit einem Radiator (32) in Kontakt ist, der dazu fähig ist, Wärme mit einem Luftstrom auszutauschen, wobei der Radiator in dem der Lichtquelle entsprechenden Luftkanal (66) angeordnet ist.

5. Beleuchtungsmodul nach einem der vorhergehenden Ansprüche, wobei mindestens die erste Lichtquelle (24) eine Halbleiterlichtquelle, vorzugsweise eine Laserdiode, ist, die eine Strahlung emittiert, deren Wellenlänge vorzugsweise zwischen 400 nm und 500 nm beträgt.

6. Beleuchtungsmodul nach einem der vorhergehenden Ansprüche, wobei die Wellenlängenumwandlungsvorrichtung (16) eine Platte (36), die Laserstrahlung reflektiert, und eine Leuchtstoffschicht (38), die die Platte (36) bedeckt, umfasst.

7. Beleuchtungsmodul nach einem der vorhergehenden Ansprüche, das ferner mindestens eine Reflektorvorrichtung (26) beinhaltet, die dazu fähig ist, das durch mindestens die erste Lichtquelle emittierte Licht abzulenken und das Licht zu der Wellenlängenumwandlungsvorrichtung (16) zurückzuwerfen.

8. Beleuchtungsmodul nach einem der vorhergehenden Ansprüche, das ferner ein optisches Bildgebungssystem (18) beinhaltet, das dazu fähig ist, das durch die Wellenlängenumwandlungsvorrichtung (16) re-emittierte Licht zu projizieren.

9. Kraftfahrzeugscheinwerfer, der mindestens ein Beleuchtungsmodul (10) nach einem der vorhergehenden Ansprüche beinhaltet.

## Claims

1. Motor vehicle headlight lighting module (10) comprising:
- at least one first light source (24), and possibly a second light source (24);
- a device (16) for converting the wavelength of the light emitted by said first light source (24), the converter device possibly being able to receive the light emitted by said possible second light source (24); and
- a fan (20) able to generate a flow of air;
the lighting module being **characterized in that** it includes at least one first air duct (66) and one second air duct (68) that are separate, the fan being placed at the inlet (72, 74) of each of said first and second air ducts so as to distribute the flow of air between said ducts, the first light source and the wavelength converter device being disposed at the outlet of the first and second air ducts, respectively,
and **in that** it comprises a support (22) to which the fan, the wavelength converter device, the first light source and where applicable the second light source (24) are fixed, said support comprising one or more internal walls (62, 64) defining the air ducts (66, 68).

2. Lighting module according to Claim 1, including at least one second light source (24), the converter device being able to receive the light emitted by said second light source,
said lighting module including at least one third air duct (70) separate from the first air duct (66) and the second air duct (68), the fan (20) being placed at the inlet (76) of said third air duct (70) so as to distribute the flow of air between said ducts (66, 68, 70), the second light source (24) being disposed at the outlet of said third air duct (70).

3. Lighting module according to one of the preceding claims, wherein the air ducts (66, 68, 70) are configured so as to direct onto the wavelength converter device (16) a fraction between 10% and 40% inclusive, preferably between 15% and 25% inclusive, of the flow of air generated by the fan.

4. Lighting module according to one of the preceding claims, wherein at least the first light source (24) is in contact with a heatsink (32) able to exchange heat with a flow of air, said heatsink being disposed in the air duct (66) corresponding to said light source.

5. Lighting module according to one of the preceding claims, wherein at least the first light source (24) is a semiconductor light source, preferably a laser diode, emitting radiation the wavelength of which is preferably between 400 nm and 500 nm inclusive.

6. Lighting module according to one of the preceding claims, wherein the wavelength converter device (16) includes a plate (36) reflecting the laser radiation and a layer (38) of luminophore covering said plate (36).

7. Lighting module according to one of the preceding claims, further comprising at least one reflector device (26) able to deflect the light emitted by at least the first light source and to redirect said light onto the wavelength converter device (16).

8. Lighting module according to one of the preceding claims, further comprising an optical imaging system (18) able to project the light re-emitted by the wavelength converter device (16).

9. Motor vehicle headlight including at least one lighting module (10) according to one of the preceding claims.
